# EUROPÄISCHE PATENTANMELDUNG

(11) **EP 0 730 078 A2**
(43) Veröffentlichungstag der Anmeldung: **04.09.1996**
(21) Anmeldenummer: 96101731.6
(22) Anmeldetag: 07.02.1996
(51) Int. Cl.: E06B 3/02, E04D 13/035

(54) **Klappflügel für Verglasungskonstruktionen oder dergleichen**

(30) Priorität: 28.02.1995 DE 19507006
(71) Anmelder: Firma J. Eberspächer, D-73730 Esslingen (DE)
(72) Erfinder: Hurth, Perumal, D-70376 Stuttgart (DE); Schrof, Eugen, D-73730 Esslingen (DE); Hahn, Edmund, D-73760 Ostfildern (DE); Siemer, Gerd, D-73728 Esslingen (DE)

(57) **Zusammenfassung**

Bei einem Klappflügel (1) für eine Verglasungskonstruktion (2) oder dergl., welcher an einer Öffnung (3) der Verglasungskonstruktion angelenkt ist und mittels eines Schwenkantriebs aus einer geschlossenen in eine geöffnete Stellung geschwenkt werden kann, ist der ein- oder mehrschichtige plattige Klappflügel (1) rahmenlos ausgebildet. Insbesondere befestigt die Unterseite (4) der Glas- oder Kunststoffscheibe (5) direkt die Anlenkstelle (6) des Schwenkantriebs, wie auch das Schwenkgelenk (9) direkt an der Unterseite (4) oder am Rand der Glas- oder Kunststoffscheibe (5) selbst befestigt ist.

## Beschreibung

Die Erfindung betrifft einen Klappflügel für Verglasungskonstruktionen oder dergl., welcher an einer Öffnung der Verglasungskonstruktion angelenkt ist und mittels eines Schwenkantriebs aus einer geschlossenen Stellung in eine geöffnete Stellung geschwenkt werden kann.

Bekannte Klappflügel für Verglasungskonstruktionen, beispielsweise in Form einer Rauch- oder Wärmeabzugseinrichtung in einem Gebäudedach gemäß DE 37 16 244 C2, weisen Flügelrahmen auf, welche die Glasscheiben stabilisieren. Am Flügelrahmen sind Schwenkgelenke befestigt, die ihrerseits mit dem Dachrahmen verbunden sind. Der Flügelrahmen befestigt auch die Schwenkeinrichtung für ein Öffnen und Schließen des Klappflügels.

Aufgabe der Erfindung ist die Schaffung eines Klappflügels der eingangs genannten Art, der sehr einfach aufgebaut ist, ein geringes Gewicht aufweist und gleichwohl zuverlässig geöffnet und geschlossen werden kann.

Gelöst wird die der Erfindung zugrundeliegende Aufgabe durch die Merkmale des Patentanspruchs 1.

Vorteilhaft weitergebildet wird der Erfindungsgegenstand durch die Merkmale der Patentansprüche 2 bis 11.

Wesen der Erfindung ist, daß ein rahmenloser Klappflügel, Fenster oder dergl. bei einer Verglasungs- oder Kunststoffkonstruktion, gegebenenfalls auch einer Metallkonstruktion vorgesehen ist, wobei der rahmenlose Klappflügel direkt den Schwenkantrieb auf der einen Seite, und das Schwenkgelenk auf der anderen Seite befestigt, vorzugsweise an der Unterseite einer Glas- oder Kunststoffscheibe des Klappflügels, der aus mehreren Einzelscheiben oder Verbundscheiben zusammengesetzt sein kann.

Im besonderen weist der Schwenkantrieb, beispielsweise ein hydraulischer Expansionszylinder, welcher im Bereich der Öffnung der Verglasungskonstruktion befestigt ist, eine obere Anlenkstelle auf, welche einen Anlenkbeschlag, insbesondere ein sog. Flügelböckchen, umfaßt, welcher bzw. welches mittels Verschraubung oder Verklebung mit der Unterseite der Glas- oder Kunststoffscheibe verbunden ist.

Auch das auf der anderen Seite der Öffnung angebrachte Schwenkgelenk des Klappflügels besitzt vorzugsweise einen Schenkel, der direkt mit der Unterseite oder mit der dortigen Randseite der Glas- oder Kunststoffscheibe verbunden ist, gegebenenfalls unter Zwischenordnung eines Bänderbefestigungsprofils in besonders vorteilhafter Ausgestaltung der Erfindung.

Ferner umfaßt der Klappflügel vorzugsweise eine Umfangsdichtung im Bereich der Öffnung der Verglasungskonstruktion oder dergl., wobei die Umfangsdichtung bei geschlossenem Klappflügel in vollständiger Abdichtung der Öffnung in einen Dichteingriff mit der Unterseite der Glas- oder Kunststoffscheibe gelangt. Mithin wird das Material der Glas- oder Kunststoffscheibe selbst für eine Abdichtung sowie für eine Befestigung der Beschläge der Schwenkeinrichtung sowie des Schwenkgelenks verwendet. Sind mehrere Glasscheiben bei einem Klappflügel parallel zueinander mit Abstand angeordnet, so sind vorzugsweise Abstandshalter zwischen den Glas- oder Kunststoffscheiben zwischengeordnet, und zwar vorzugsweise an einer Stelle, an der auch die Schwenkeinrichtung angelenkt ist. Dies ist insbesondere dann von Vorteil, wenn die Schwenkeinrichtung nicht am Rand, sondern eher in der Mitte der Glas- oder Kunststoffscheibe vorgesehen ist.

Die Abstandshalter sind bevorzugt Stahl- oder Aluminiumprofile, und es bestehen die Glasscheiben vorzugsweise aus Stufenisolierglas.

Am Glasscheibenrand können Glasleisten klebend befestigt sein, und zwar an drei oder vier Randseiten des Scheibenumfangs.

Eine zusätzliche Umfangsisolierung, vorzugsweise aus Kunststoff, kann vorgesehen sein.

Durch die Erfindung ergeben sich weniger Bauteile für eine Beschlagbefestigung. Auch ist der Wärmeübergang an den Glasrändern verbessert. Der Einbau in Dachverglasungen und in senkrechten Fassaden ist vereinfacht. Die Erfindung nutzt die Erkenntnis aus, daß die Glasscheiben bzw. Platten, welche auch aus Metall oder Kunststoff, eine Sandwichkonstruktion, ein Mehrscheibenisolierglas und/oder Stegplatten aller Art sein können, eine Eigensteifigkeit besitzen, welche ausreicht, um auch die Beschläge für die Befestigungselemente dort anbringen zu können. Sind diese Beschläge nicht durch Verklebung, sondern durch Verschraubung befestigt, besitzen die Platten Sack- oder Durchgangsbohrungen, je nach Ausführungsvariante des individuellen Beschlages. Wird Stufenisolierglas verwendet, wird zusätzlich die Dichtung verbessert.

Die Erfindung wird nachfolgend anhand von Ausführungsbeispielen unter Bezugnahme auf die beigefügte Zeichnung näher beschrieben; es zeigen:
- Fig. 1: in einem schematischen Vertikalschnitt den Teilbereich einer Dachöffnung mit einem Klappflügel in einer Ausführungsvariante,
- Fig. 2: die Anordnung nach Fig. 1 in anderer Ausführungsvariante,
- Fig. 3: die Einzelheit A der Fig. 2, und
- Fig. 4: ein Schwenkgelenk ähnlich Fig. 1, rechts in anderer Ausführungsvariante.

In Fig. 1 ist ein Klappflügel 1 für eine Verglasungskonstruktion 2 vorgesehen, welche im Dachbereich eine Öffnung 3 aufweist, die durch den Klappflügel 1 gemäß Fig. 1 abgedeckt ist. Der Klappflügel 1 kann aus der in Fig. 1 gezeigten geschlossenen Stellung um das Schwenkgelenk 9 im Uhrzeigersinn hochgeschwenkt werden, und zwar durch eine (nicht veranschaulichte) Schwenkeinrichtung, die auf der anderen Seite des Schwenkgelenks 9 im Randbereich der Öffnung 3 angeordnet und über eine Konsole 17 abgestützt ist. Die Schwenkeinrichtung ist raumaußenseitig etwa vertikal über der Konsole 17 mit einer Anlenkstelle 6 in Form eines Anlenkbeschlags 22 ("Flügelböckchen") verbunden, welcher an der Unterseite 4 der Glas- oder Kunststoffscheibe 5 des Klappflügels 1 befestigt ist, und zwar durch Verschraubung 18.

Der Klappflügel 1 umfaßt eine weitere der Glas- oder Kunststoffscheibe 5 benachbarte obere Scheibe 13, welche über Distanzelemente 19 mit der unteren Scheibe verklebt ist. Beide Scheiben 5, 13 sind mit einer Umfangsisolierung 16 aus Kunststoff auf der Randseite umschlossen, wobei die obere Scheibe 13 gemäß Fig. 1, links, von der Isolierung 16 nicht mehr umfaßt ist und einen Verlängerungsabschnitt 20 aufweist. Der Verlängerungsabschnitt 20 dient für eine verbesserte Wasserabführung im Öffnungsbereich des Klappflügels 1. Ist der Klappflügel 1 nur geringfügig geöffnet, so ist gleichwohl die Öffnung 3 regensicher abgedeckt.

Der obere Rand der Öffnung 3 der Verglasungskonstruktion 2 besitzt eine Umfangsabdichtung 11 mit zwei oberen Dichtlippen, welche bei einem geschlossenen Klappflügel 1 an der Unterseite 4 der Scheibe 5 dichtend eingreifen.

Das in Fig. 1, rechts veranschaulichte Schwenkgelenk 9 besitzt einen Schenkel 8, welcher mit einem Bänderbefestigungsprofil 10 verbunden ist, das seinerseits an der Unterseite 4 der Scheibe 5 verklebt ist. Letztgenanntes Bänderbefestigungsprofil 10 erstreckt sich über drei Seiten des Umfangs des Klappflügels 1, so daß ein ausreichender Halt einer Schwenkanlenkung des Klappflügels an der Öffnung 3 gegeben ist.

Das in Fig. 2 veranschaulichte Ausführungsbeispiel entspricht im wesentlichen demjenigen nach Fig.1, weist jedoch eine Anlenkstelle 6 einer Schwenkeinrichtung auf, die in einem mittleren Bereich des Klappflügels 1 angeordnet ist. Die veranschaulichte Mehrfachscheibe wird im Bereich der Anlenkstelle 6 durch einen zwischen den Scheiben 5 und 13 angeordneten Abstandshalter 14 gemäß Fig. 3 zusätzlich abgestützt, um einen verstärkten Halt einer Mehrfachscheibe einzurichten. Der Abstandshalter 14 ist bevorzugt ein Stahl- oder ein Aluminiumprofil, welches innenseitig aus Gewichtsgründen hohl ausgebildet ist.

Die Ausführungsvariante nach Fig. 2 weist ferner im Gegensatz zur erstgenannten Ausführungsvariante nach Fig.1 ein Bänderbefestigungsprofil 10 auf, welches über alle vier Seiten des Klappflügels 1 gezogen ist. Dieses Bänderbefestigungsprofil 10 kann auch eine oben umfangsmäßig abgewinkelte Glasleiste 15 sein oder aufweisen. Der untere Bereich 21 der Glasleiste gemäß Fig. 2, rechts, dient dazu, daß der Klappflügel 1 bei geringfügiger Öffnung auf dem Dach einer Verglasungskonstruktion 2 gleichzeitig als Wetterschutz dient.

Das in Fig. 4 veranschaulichte Schwenkgelenk 9 sieht neben einem Bänderbefestigungsprofil 10 eine separate Glasleiste 15 vor, welche nicht nur an der Schwenkgelenkseite, sondern auch an den beiden benachbarten Klappflügelseiten ausgebildet ist und einen oberen Einfassungswinkel für die obere Scheibe 13 besitzt. Das Bänderbefestigungsprofil 10 gemäß Fig.4 ist nach Art der Fig.1 ausgestaltet und ebenfalls abgewinkelt, wobei sich die Unterseite 4 der unteren Scheibe 5 an dem abgewinkelten Bereich des BänderbefestigungsprofilS 10 abstützt, im Gegensatz zur Ausführungsvariante nach Fig.2, links, bei dem kein diesbezüglicher Abstützungsbereich eines Bänderbefestigungsprofils vorgesehen ist.

Es sei noch angemerkt, daß in den Unteransprüchen enthaltene selbständig schutzfähige Merkmale trotz der vorgenommenen formalen Rückbeziehung auf den Hauptanspruch entsprechenden eigenständigen Schutz haben sollen. Im übrigen fallen sämtliche in den gesamten Anmeldungsunterlagen enthaltenen erfinderischen Merkmale in den Schutzumfang der Erfindung.

## Patentansprüche

1. Klappflügel (1) für Verglasungskonstruktionen (2) oder dergl., welcher an einer Öffnung (3) der Verglasungskonstruktion angelenkt ist und mittels eines Schwenkantriebs aus einer geschlossenen Stellung in eine geöffnete Stellung geschwenkt werden kann,
dadurch gekennzeichnet,
daß die Unterseite (4) der Glas- oder Kunststoffscheibe (5) des Klappflügels (1) die Anlenkstelle(n) (6) des Schwenkantriebs aufweist.

2. Klappflügel nach Anspruch 1,
dadurch gekennzeichnet,
daß an der Unterseite (4) oder der Randseite (7) der Glas- oder Kunststoffscheibe (5) ein Schenkel (8) des Schwenkgelenks (9) befestigt ist, welches dem Schwenkantrieb abgewandt ist.

3. Klappflügel nach Anspruch 1 oder 2,
dadurch gekennzeichnet,
daß die Anlenkstelle (6) einen Anlenkbeschlag (22) umfaßt, welcher mittels Verschraubung oder Verklebung mit der Unterseite (4) der Glas- oder Kunststoffscheibe (5) verbunden ist.

4. Klappflügel nach Anspruch 2 oder 3,
dadurch gekennzeichnet,
daß der Schenkel (8) des Schwenkgelenks (9) ein Bänderbefestigungsprofil (10) umfaßt, welches mit der Unterseite (4) oder der Randseite (7) der Glas- oder Kunststoffscheibe (5) verschraubt oder verklebt ist.

5. Klappflügel nach einem der Ansprüche 1 bis 4,
dadurch gekennzeichnet,
daß eine Umfangsdichtung (11) im Bereich der Öffnung (3) der Verglasungskonstruktion (2) vorgesehen ist, wobei bei geschlossenem Klappflügel (1) die Umfangsdichtung (11) in einen Dichteingriff mit der Unterseite (4) der Glas- oder Kunststoffscheibe (5) bringbar ist.

6. Klappflügel nach einem der Ansprüche 1 bis 5,
dadurch gekennzeichnet,
daß bei einer Doppel- oder Mehrfach-Glas- oder -Kunststoffscheibe eines Klappflügels (1) die zwischen der Oberseite (12) der angelenkten Glas- oder Kunststoffscheibe (5) und der Unterseite (4) der benachbarten beabstandeten Glas- oder Kunststoffscheibe (13) im Bereich der Anlenkstelle (6) ein Abstandshalter (14) befestigt, insbesondere verschraubt oder verklebt ist.

7. Klappflügel nach Anspruch 6,
dadurch gekennzeichnet,
daß der Abstandshalter (14) sowie die Anlenkstelle (6) in einem mittleren Bereich der Glas- oder Kunststoffscheiben (5, 13) vorgesehen sind (Fig. 2).

8. Klappflügel nach einem der Ansprüche 1 bis 7,
dadurch gekennzeichnet,
daß die Glasscheiben aus Stufenisolierglas aufgebaut sind.

9. Klappflügel nach einem der Ansprüche 1 bis 8,
dadurch gekennzeichnet,
daß Glasleisten (15) vorgesehen sind, welche an drei oder vier Randseiten der Glas- oder Kunststoffscheiben (5, 13) angeklebt sind.

10. Klappflügel nach Anspruch 9,
dadurch gekennzeichnet,
daß die Glasleisten (15) unterseitig als Schenkel (8) des Schwenkgelenks (9) ausgebildet sind.

11. Klappflügel nach einem der Ansprüche 1 bis 4,
dadurch gekennzeichnet,
daß der Umfangsrand der Glas- oder Kunststoffscheiben eine zusätzliche Isolierung (16), vorzugsweise aus Kunststoff, aufweist.
